# EUROPÄISCHE PATENTSCHRIFT

(11) **EP 0 277 610 B1**
(45) Veröffentlichungstag und Bekanntmachung des Hinweises auf die Patenterteilung: **15.09.1993**
(21) Anmeldenummer: 88101343.7
(22) Anmeldetag: 30.01.1988
(51) Int. Cl.: H01H 19/62

(54) **Drehschalter für elektrische Geräte, insbesondere Haushaltsgeräte**
Rotary switch for electrical devices, especially for domestic devices
Interrupteur rotatif pour appareils électriques, notamment pour appareils de ménage

(30) Priorität: 02.02.1987 DE 8701554 U
(43) Veröffentlichungstag der Anmeldung: 10.08.1988
(73) Patentinhaber: BÄR ELEKTROWERKE GMBH & CO. KG, D-58579 Schalksmühle (DE)
(72) Erfinder: Bär, Siegfried, Dipl.-Ing., D-5884 Halver (DE)
(74) Vertreter: Ludewig, Karlheinrich, Dipl.-Ing.

(56) Entgegenhaltungen:
- FR-A- 1 387 306
- GB-A- 1 208 300
- US-A- 2 262 306
- US-A- 2 847 529
- US-A- 3 621 157

## Beschreibung

Die Erfindung betrifft einen Schalter, insbesondere Drehschalter, für elektrische Geräte, insbesondere im Haushalt, bei Kraftfahrzeugen od.dgl., mit einem Schaltergehäuse in dessen Innerem eine Schaltwalze mit wenigstens einer Schaltnockenbahn vorgesehen ist und mit wenigstens einem am Schaltergehäuse angeordneten Kontaktepaar, dessen Anschlußkontakte aus dem Schaltergehäuse herausragen und dessen beide im Schalter liegende Kontaktenden aufeinanderzu federnd belastet sind, wobei zwischen dem im Inneren des Schaltergehäuses liegenden Enden des Kontaktpaares ein Zwischenstück vorgesehen ist, an dem die beiden Enden in einer Schaltstellung des Schalters anliegen, hierbei überführt die Schaltwalze mit ihrer Schaltnockenbahn das Kontaktepaar in seine einzelnen Schaltstellungen, wobei jeder der beiden Kontakte einen in eine Nockenbahn der Schaltwalze eingreifenden Nockengegenvorsprung aufweist und beide Kontakte federnd und bewegbar ausgebildet sind.

Derartige Schalter (GB-A-12 08 300) werden vielfach verwendet, insbesondere weil der Schwenkweg der beiden Kontakte durch die beiderseitige Nockensteuerung relativ klein gestaltet ist. Von Nachteil bei diesen Schaltern ist, daß das Kontaktepaar separate Anschlußkontakte aufweist, wodurch die Baugröße solcher Schalter erheblich vergrößert wird. Darüber hinaus ist das Zwischenstück unmittelbar an wenigstens einem der Anschlußkontakte angeformt, so daß die Einsatzmöglichkeit derartiger Schalter verkleinert wird.

Schalter ohne Zwischenstück sind aus der FR-A-12 87 306 bekanntgeworden. Auch hier sind separate Anschlußkontakte vorgesehen, die zur Vergrößerung der Baugröße führen.

Ein weiterer Nachteil der vorbekannten Ausführungsformen ist, daß in einigen Fällen bei schnellen Schaltbewegungen die Kontakte nur verzögert die neue Schaltstellung einnehmen, was unerwünscht ist.

Aufgabe der Erfindung ist es daher, den Schalter der eingangs genannten Art kleiner zu gestalten. Trotzdem sollen bei einem solchen Schalter auch eine Vielzahl von Schalteinstellungen möglich sein.

Dies wird erfindungsgemäß dadurch erreicht, daß die Anschlußkontakte als aus dem Gehäuse ragende Enden des Kontaktpaares ausgebildet sind, daß die federnden Kontakte des Kontaktpaares durch eine zusätzliche Feder belastet sind und daß die Feder materialeinheitlich mit den die Nockengegenvorsprünge tragenden Kontakten ausgebildet ist. Durch die materialeinheitliche Ausbildung der Anschlußkontakte mit den Enden der Kontakte der Kontaktpaare sowie der zusätzlichen Feder ergibt sich ein einfacher, kleiner Aufbau derartiger Schalter, wobei durch das Zwischenstück zwischen den beiden Kontaktenden im Schaltergehäuse die Kontaktgabe wesentlich verbessert werden kann. Trotzdem ist sichergestellt, daß bei Entfernung der beiden Kontaktenden vom Zwischenstück die erforderlichen Sicherheitsabstände eingehalten werden. Darüber hinaus kann die Anschlußmöglichkeit und Schaltungsmöglichkeit für den Schalter vergrößert werden. Durch die mit den Kontakten materialeinheitliche Feder wird weiter sichergestellt, daß zusätzlich zur Eigenfederung der Kontakte eine weitere Kraft die Berührungskontaktstellung aufrecht erhält. Durch die Materialeinheitlichkeit von Feder und Kontakt kann entweder der Kontakt eine Abwinklung aufweisen, die sich federnd gegen das Gehäuse abstützt, oder der Kontakt kann als Doppelkontakt ausgebildet sein, wobei sich der eine Teil des Doppelkontaktes federnd auf den anderen abstützt und diesen in Richtung der Einschaltstellung belastet.

Aus der US-A-2 262 306 ist es bereits bekannt geworden, ein Zwischenstück zwischen zwei beweglichen Kontaktenden in einer Schaltstellung vorzusehen. Derartige Schalter weisen jedoch eine zu große Schaltergröße und einen zu großen konstruktiven Aufwand auf, da die Anschlußkontakte von den beweglichen Kontakten separat sind, und die beweglichen Kontakte selber keine eigene Federung aufweisen, um die Kontaktstellungen einzunehmen. Vielmehr müssen durch separate Federn die beweglichen Kontakte in ihre Schaltstellungen bzw. in ihrer Lage gehalten werden.

Bei einem besonderen Ausführungsbeispiel der Erfindung ist Winkelabstand an der Schaltwalze der beiden an der Schaltwalze angreifenden Nockengegenvorsprünge kleiner oder gleich 90 Grad, da so bei sicherer Schaltung die Bauhöhe des Schalters weiter verkleinert werden kann.

Bei einem weiteren Ausführungsbeispiel ist die den Kontakt belastende Feder an demjenigen Kontaktende angeformt, das in Richtung auf das Kontaktende eines zweiten Kontaktes durch die Feder bewegbar ist. Bei dieser Ausführungsform erhält man eine sichere Federung, da über den gemeinsamen Anformungsbereich die Federbelastung zur Kontaktgabe weitergegeben wird.

Günstigerweise bildet das freie Ende der Feder mit dem freien Kontaktende einen Anschlußkontakt für den Kontakt, um so eine sichere Stromübertragung zu erhalten. Vorteilhafterweise sind hierbei die den Kontakt belastenden Federn an dem den Anschlußkontakt bildenden Ende angeformt, um so bei einfacher Ausbildung einen genügend festen Anschlußkontakt zu erzielen.

Vorteilhafterweise kann das Zwischenstück mit Federabschnitten versehen sein, gegen die die Kontaktenden in der einen Schaltstellung zur Anlage kommen, um so Kontaktprellungen leicht abfangen zu können. Darüber hinaus ist es möglich, das Zwischenstück fest am Gehäuse anzuordnen. Schließlich kann das Zwischenstück in seiner Fläche vergrößert werden, um so hierdurch eine Kühlungsmöglichkeit zu erhalten, so daß beim Stromabriß vorkommende Überhitzungen leicht weitergeleitet werden können. Die Verwendung des Zwischenstücks gestattet darüber hinaus, daß der Abriß des Schaltfunkens sich nicht störend hinsichtlich der Festigkeit von Kontakten und Zwischenstück auswirkt, da er nunmehr als Doppelkontaktabriß geschieht. Das Zwischenstück ist entweder fest am Gehäuse angeordnet, so daß seine Lage einwandfrei bestimmbar ist, oder es ist auch möglich, daß Zwischenstück zwischen die beiden Kontaktenden einzuschieben, sei es nun, um die Kontakte sicher zu trennen, falls das Zwischenstück als Isolierteil ausgebildet ist, oder, um eine weitere Anschlußmöglichkeit aus dem Schalter zu erzielen. Hierbei empfiehlt es sich, wenn das Zwischenstück als Teil eines Kontaktanschlußteiles ausgebildet ist. Der Anwendungsbereich der Erfindung läßt sich noch weiter vergrößern, wenn das Zwischenstück als Teil eines Bimetallelementes ausgebildet ist, da so nunmehr auch noch beispielsweise beim Auftreten einer Erhitzung automatisch eine Trennung auftritt, beispielsweise dadurch, daß das den Stromkreis trennende Zwischenstück als federbelastetes Trennungsteil zwischen die Kontaktenden einführbar ist. Hierbei würde wenigstens einer der Kontaktfedern als Bimetall ausgebildet. Es wäre auch möglich, daß das Isolierteil am Bimetallteil angeordnet ist, so daß dann die Einführbewegung des Isolierstückes über das Bimetallteil erfolgt; wobei das Zwischenstück dann zwischen den Kontaktenden festgehalten würde und erst bei Betätigung des Schalters bei der Auseinanderbewegung der Kontakte wieder entfernbar wäre. Darüber hinaus ist es möglich, das Zwischenstück als Teil eines Mehrfachkontaktes auszubilden, welches ein elektrisches Bauteil, wie Sicherungselement, Diode oder Leuchtenelement bildet. Hierbei greift das Bauteil jeweils mit einem Zwischenstück zwischen wenigstens zwei Kontaktpaaren. Man hat nunmehr die Möglichkeit, in einfacher Weise den Schalter mit den unterschiedlichsten Bauteilen nachzurüsten, ohne daß dabei die Funktion des Schalters selber gestört wird.

Bei einem besonderen Ausführungsbeispiel könnte das Zwischenstück als Anschluß auf einer Platine angeordnet sein. Durch einfaches Aufstecken des Schalters auf die Platine wäre bereits ein Kontaktanschluß gegeben, zugleich wäre der Schalter über das Zwischenstück an der Platine gehaltert.

Um den Anwendungsbereich des Schalters noch weiter vergrößern zu können, empfiehlt es sich, daß die die beiden Kontaktenden steuernde Schaltwalze über eine Zahnstange drehbar ist, die ihrerseits mit einem Betätigungsglied kuppelbar ist. Durch eine solche Schaltung kann der Schalter, der normalerweise als Drehschalter ausgebildet wird, in einen Schiebeschalter, einen Tastschalter, einen Druckschalter oder sogar in einen Wippschalter umgewandelt werden. Bei einem besonderen Ausführungsbeispiel der Erfindung könnte das Zwischenstück durch eine Feder belastet sein, um so über die Federkraft das Zwischenstück entweder zwischen die Kontaktenden zu führen oder zu entfernen. Empfehlenswerterweise ist das zwischen den Kontaktenden des Kontaktpaares liegende Zwischenstück über einen Nocken der Schaltwalze aus dem Kontaktpaar herausdrückbar. Ein solches Ausführungsbeispiel würde dann gewählt, wenn das Zwischenstück Teil eines Bimetallelementes ist, so daß zur Entfernung des zwischen den Kontaktenden festgehaltene Zwischenstück das Kontaktpaar in seine Ausschaltstellung geschaltet werden muß, und der zu überwachende Stromkreis auch über die Schaltwalze in die Ausschaltstellung überführt wird.

Auf der Zeichnung sind mehrere Ausführungsbeispiele dargestellt, und zwar zeigen
- Fig. 1: ein erstes Ausführungsbeispiel des erfindungsgemäßen Schalters im Querschnitt in einer Schließstellung,
- Fig. 2: eine Seitendarstellung des Schalters im Schnitt,
- Fig. 3: ein weiteres Ausführungsbeispiel eines Schalters ohne Zwischenstück,
- Fig. 4: ein weiteres Ausführungsbeispiel eines Schalters mit versetzten Gegennocken, ebenfalls ohne Zwischenstück,
- Fig. 5: eine Seitenansicht des Schalters nach Fig. 4 im Schnitt,
- Fig. 6: eine Draufsicht des Schalters nach Fig. 4,
- Fig. 7: ein elektrisches, in den Schalter einsetzbares Bauteil und
- Fig. 8 - 10: in den Schalter einsetzbare Kontaktteile

Vorab sei bemerkt, daß der Schalter nur schematisch dargestellt ist. Er besteht aus einem zweiteiligen Gehäuse 10, in dessem Inneren eine Schaltwalze 11 drehbar gelagert ist. Die Schaltwalze ist mit wenigstens einer Nockenscheibe 12 versehen, die an ihrem Umfang Nocken 13 trägt, von denen mehrere Nocken zusammen eine Nockenbahn bilden.

Der Schalter nach Fig. 1 weist weiter ein Kontaktepaar 14 auf, das aus zwei Einzelkontakten 15 und 16 besteht. Von diesen Kontakten 15 und 16 ragen Anschlußkontakte 17 aus dem Gehäuse heraus. Die im Inneren liegenden Kontakte 15 und 16 sind schwenkbar angeordnet. Sie weisen jeweils einen Nockengegenvorsprung 18 auf, der in der Einschaltstellung zwischen zwei Nocken 13 der Nockenscheibe 12 zu liegen kommen und zwar derart, daß er die Nocken nicht selber berührt. Zur Erzielung des notwendigen Kontaktdrucks in der Einschaltstellung ist eine zusätzliche Feder 22 vorgesehen. Die Feder 22 ist mit dem Kontakt 15 bzw. 16 einstückig ausgebildet, hierbei ist der Anformungsbereich von Feder und Kontakt derart ausgebildet, daß er sich an dem Ende 19 bzw. 20 des Kontaktes befindet, also an dem Ende an dem der Kontakt 15 mit dem Kontakt 16 über ein Zwischenstück 27 in Berührung treten kann. Das Ende der Feder 22 bildet bei beiden Kontakten 15 und 16 den gemeinsamen Anschlußkontakt 17.

Wie weiter aus der Fig. 1 noch zu entnehmen ist, ist zwischen die beiden Enden 19,20 der Kontakte 15,16 das Zwischenstück 27 einfügbar. Dieses Zwischenstück ist bei dem Ausführungsbeispiel nach der Fig. 1 fest an dem Gehäuse 10 angeordnet. Es ist U-förmig ausgebildet und aus einem metallischen Werkstoff hergestellt, so daß die Enden, sobald sie das Zwischenstück 27 berühren, in elektisch leitfähiger Verbindung treten.

Im Berührungsbereich mit dem Zwischenstück 27 kann dieses federnde Abschnitte aufweisen, so daß beim Schalten die Enden gegen diese federnden Abschnitte (nicht dargestellt) rasten. Durch die federnde Ausbildung werden mögliche Kontaktprellungen vermieden.

Bei einer Drehung der Schaltwalze 12 kommt der Nockengegenvorsprung 18 auf einem Nocken 13 der Nockenscheibe 12 zu liegen. Bei dieser Drehbewegung werden die Kontakte 15,16 entgegen ihrer Federwirkung aufeinander geschwenkt, so daß die Kontaktenden 19,20 das Zwischenstück 27 nicht mehr berühren. Es sei hier erwähnt, daß die Trennung oder die Verbindung der Kontaktenden jeweils schlagartig erfolgt. Um die einzelnen Schaltstellungen des Schalters sicher einzustellen, ist eine mechanische Rast am Schalter vorgesehen. Hierbei kann eine federbelastete Kugel in ein nicht näher beschriebenes Rastenrad eingreifen.

Bei dem Ausführungsbeispiel nach Fig. 3, das Kein Zwischenstück 27 und somit nicht alle Merkmale des Anspruchs 1 aufweist, greift an die Kontakte 15 und 16 zur Erzielung des notwendigen Kontakdrucks in der Einschaltstellung auch eine Feder 22 an. Diese Feder ist materialeinheitlich mit den Kontakten 15,16 verbunden. Die Feder ist am Ende der Anschlußkontakte 17 an die Kontakte 15,16 angeformt. Die Enden 19 und 20 der Kontakte 15 und 16 können an ihren freien Enden mit Abwinklungen versehen sein.

Es sei hier erwähnt, daß zur Erzielung der Schalteinstellung statt durch eine federbelastete Kugel eine federnde Zunge 23 aus dem Gehäuse herausgebogen ist. Diese Zunge arbeitet als Raste mit dem Rastenrad zusammen.

Bei den bisher gezeigten Ausführungsbeispielen sind die beiden Nockengegenvorsprünge 18 der Kontakte 15,16 in einem Winkelabstand von 180 Grad angeordnet. Nach den Fig. 4 bis 6 könnte jedoch der Winkelabstand der Nockenvorsprünge 18 etwa 90 Grad betragen. Hierbei sind die Nockengegenvorsprünge 18 so vorgesehen, daß sie oberhalb der Achse der Schaltwalze 11 an die Nockenscheibe 12 angreifen. Hierzu sind die Kontakte 15 und 16 im Bereich des Nockengegenvorsprunges um 45 Grad abgewinkelt. Die freien Kontaktenden weisen wiederum Abwinklungen 21 auf.

Wie aus Fig. 5 und 6 hervorgeht, sind bei diesem Ausführungsbeispiel jeweils drei Kontaktpaare 14 vorgesehen. Die Kontakte 15 sind zu den Kontakten 16, wie aus Fig. 6 hervorgeht, in axialer Richtung hintereinander angeordnet. Demgemäß sind bei diesem Ausführungsbeispiel auch zwei Nockenscheiben 12 für jedes Kontaktpaar 14 vorgesehen. Damit sich die freien Enden der Kontakte in der Einschaltstellung trotz der Versetzung berühren, ist die Abwinklung 21 seitlich mit einer Verlängerung 24 versehen. Die beiden Kontakte 15,16 berühren sich also im Bereich der Verlängerung 24 und der Abwinklung 21.

Bei diesem Ausführungsbeispiel dient zur Einstellung der einzelnen Schaltstellungen eine Metallrastzunge 25, die mit einer Raste in das Rastenrad 26 eingreift.

Bei dem Ausführungsbeispiel nach Fig. 2 wird zwischen die Kontaktenden 19 und 20 ein Leuchtenelement 30 eingeführt. Dieses Leuchtenelement weist zwei Zwischenstücke 27 auf, so daß eine Kontaktgabe für das Leuchtenelement an unterschiedlichen Kontaktpaaren des Schalters möglich ist. Die Verbindung mit der eigentlichen Lampe im Leuchtenelement erfolgt über einen nicht näher gezeigten Kontaktanschluß 28. Statt eines Leuchtenelementes, wie Fig. 7 zeigt, könnte auch ein Sicherungselement 29 zwischen die federnden Kontaktenden 29,30 eingeführt werden. Über dieses Sicherungselement ist es möglich, unterschiedliche Stromkreise gegen einen Überstrom abzusichern. Es sei hier noch erwähnt, daß statt der in Fig. 2 gezeigten drei Kontaktpaare auch noch mehr Kontaktpaare 14 im Schalter vorhanden sein könnten, dies in Abhängigkeit des Verwendungszweckes des Schalters.

Bei dem Ausführungsbeispiel nach Fig. 8 sind drei Zwischenstücke 27 einem Mehrfachkontaktanschlug 28 zusammengefaßt. Hierbei ist der Abstand der Zwischenstücke so bemessen, daß sie den Abstand der durch die Schaltwalze 11 gesteuerten Kontakte entspricht. Es sei hier noch nachgetragen, daß die Zwischenstücke 27 in ihren Abmessungen größer als die Enden 19,20 gestaltet sind, dies deswegen, damit bei etwaigen Kontaktfunken eine genügende Wärmeableitfläche vorhanden ist.

Das Ausführungsbeispiel nach Fig. 8 des Mehrfachkontaktanschluß 28 kann dazu benutzt werden eine bestimmte Anzahl von Kontaktpaaren kurzzuschließen oder gemeinsam mit Strom zu versorgen. In diesem Fall könnten die Anschlußkontakte 17 fortfallen, der Mehrfachkontaktanschluß 28 würde dann noch eine Zuleitung aufweisen. In Fig. 9 und 10 ist ein einzelnes Zwischenstück dargestellt, das zwischen die beiden Enden 19 und 20 der Kontakte 15 und 16 eingefügt werden kann. Dieses Zwischenstück ist mit einer nicht näher bezeichneten Handhabe versehen, wobei die Handhabe zugleich einen Anschluß für eine Stromleitung aufweisen kann. Zur Erleichterung der Einführung ist das freie Ende des Zwischenstückes 27, wie aus Fig. 10 zu erkennen ist, spitzenförmig ausgebildet. Es sei hier erwähnt, daß das in Fig. 9 und 10 gezeigte Zwischenstück auch als Isolierstück ausgebildet sein kann. In diesem Falle würde nach dem Einfügen zwischen den Kontaktenden 19 und 20 sichergestellt sein, daß die beiden Enden in jeder Schaltstellung nicht elektrisch leitend miteinander verbunden sind. Dies könnte für Prüfzwecke von Bedeutung sein.

Zum Abschluß sei noch erwähnt, daß die Schaltwalze 11 statt über ein Drehbetätigungsglied über ein Zahnradgetriebe, bestehend aus Zahnrad und Zahnstange, ansteuerbar wäre. Hierbei könnte dann die Zahnstange mit einem Schiebebetätigungsglied, Tastbetätigungsglied, Druckbetätigungsglied oder Wippbetätigungsglied gekuppelt sein.

Nachzutragen bleibt noch, daß das Zwischenstück auch mit einem Bimetallteil zusammenarbeiten könnte, beispielsweise derart, daß die stromleitende Verbindung zwischen zwei eingeführten Zwischenstücken bei Überstrom unterbrochen wird.

Wie bereits erwähnt, sind die dargestellten Ausführungsformen nur beispielsweise Verwirklichungen der Erfindung. Diese ist nicht darauf beschränkt. Vielmehr sind noch mancherlei Abänderungen und Anwendungen möglich. So könnte die zusätzliche Feder zur Erhöhung des Federdruckes zwischen den Abwinklungen in der Einschaltstellung aus den Kontakten selber herausgebogen sein und sich mit ihrem einen Ende an Gehäusewänden abstützen. Weiter könnten die Nocken und die Nockengegenvorsprünge so ausgebildet sein, daß entweder eine mehrpolige Ein- und Ausschaltung gleichzeitig stattfindet oder aber eine Schaltung verschiedener Schaltkreise nacheinander. Der erfindungsgemäße Schalter kann bei Haushaltsgeräten, wie Haartrockner, elektrischen Kaffeemaschinen od.dgl. Verwendung finden, darüber hinaus ist er auch zur Schaltung einer Vielzahl von Stromkreisen einsetzbar, beispielsweise in Kraftfahrzeugen.

### Bezugszeichenliste:

- 10: zweiteiliges Gehäuse
- 11: Schaltwalze
- 12: Nockenscheibe
- 13: Nocken
- 14: Kontaktpaar
- 15 und 16: Einzelkontakte von 14
- 17: Anschlußkontakte
- 18: Nockengegenvorsprung
- 19,20: freies Ende von 15,16
- 21: Abwinklung an 19,20
- 22: Feder
- 23: Zunge
- 24: Verlängerung
- 25: Metallrastzunge
- 26: Rastenrad
- 27: Zwischenstück
- 28: Kontaktanschluß
- 29: Sicherung
- 30: Leuchtenelement

## Patentansprüche

1. Schalter, insbesondere Drehschalter, für elektrische Geräte, insbesondere im Haushalt, bei Kraftfahrzeugen od.dgl., mit einem Schaltergehäuse (10) in dessen Innerem eine Schaltwalze (11) mit wenigstens einer Schaltnockenbahn vorgesehen ist und mit wenigstens einem am Schaltergehäuse (10) angeordneten Kontaktepaar (14), dessen Anschlußkontakte (17) aus dem Schaltergehäuse (10) herausragen und dessen beide im Schalter liegende Kontaktenden (19,20) aufeinanderzu federnd belastet sind, wobei zwischen den in dem Inneren des Schaltergehäuses (10) liegenden Enden (19,20) des Kontaktpaares (14) ein Zwischenstück (27) vorgesehen ist, an dem die beiden Enden (19,20) in einer Schaltstellung des Schalters anliegen, hierbei überführt die Schaltwalze (11) mit ihrer Schaltnockenbahn das Kontaktepaar (14) in seine einzelnen Schaltstellungen, wobei jeder der beiden Kontakte (15,16) einen in eine Nockenbahn (12,13) der Schaltwalze (11) eingreifenden Nockengegenvorsprung (18) aufweist und beide Kontakte (15,16) federnd und bewegbar ausgebildet sind,
**dadurch gekennzeichnet,**
daß die Anschlußkontakte (17) als aus dem Gehäuse (10) ragende Enden des Kontaktpaares (14;15,16) ausgebildet sind, daß die federnden Kontakte (15,16) des Kontaktpaares (14) durch eine zusätzliche Feder (22) belastet sind und daß die Feder (22) materialeinheitlich mit den die Nockengegenvorsprünge (18) tragenden Kontakten (15,16) ausgebildet ist.

2. Schalter nach Anspruch 1, dadurch gekennzeichnet, daß der Winkelabstand an der Schaltwalze (11) der beiden an die Schaltwalze (11) angreifenden Nockengegenvorsprünge (18) kleiner oder gleich 90 Grad ist.

3. Schalter nach Anspruch 1 oder 2, dadurch gekennzeichnet, daß die den Kontakt (15;16) belastende Feder (22) an demjenigen Kontaktende (19;20) angeformt ist, das in Richtung auf das Ende (20;19) eines zweiten Kontaktes (16,15) durch die Feder (22) bewegbar ist.

4. Schalter nach Anspruch 3, dadurch gekennzeichnet, daß das freie Ende der Feder (22) zusammen mit dem freien Kontaktende der Kontakte (15,16) den Anschlußtakt (17) für die Kontakte bildet.

5. Schalter nach Anspruch 1 oder 2, dadurch gekennzeichnet, daß die den Kontakt (15;16) belastende Feder (22), an dem den Anschlußkontakt (17) bildenden Ende angeformt ist.

6. Schalter nach Anspruch 1, dadurch gekennzeichnet, daß das Zwischenstück (27) fest am Gehäuse (10) angeordnet ist.

7. Schalter nach Anspruch 1 oder 6, dadurch gekennzeichnet, daß das Zwischenstück (27) Federabschnitte aufweist, gegen die Kontaktenden (19,20) in einer Schaltstellung zur Anlage kommen.

8. Schalter nach einem der Ansprüche 1,6,7, dadurch gekennzeichnet, daß das Zwischenstück (27) in seiner Fläche größer gestaltet ist, als die Fläche der Enden (19,20).

9. Schalter nach einem der Ansprüche 1,6 bis 8, dadurch gekennzeichnet, daß das Zwischenstück (27) zwischen die beiden Kontaktenden (19,20) einschiebbar ist.

10. Schalter nach Anspruch 9, dadurch gekennzeichnet, daß das einschiebbare Zwischenstück (27) als Isolierteil ausgebildet ist.

11. Schalter nach einem der Ansprüche 1,6 bis 9, dadurch gekennzeichnet,daß das Zwischenstück (27) als Teil eines Kontaktanschlußteiles (28) ausgebildet ist.

12. Schalter nach einem der Ansprüche 1,6 bis 9,11, dadurch gekennzeichnet, daß das Zwischenstück (27) als Teil eines Bimetallelementes ausgebildet ist.

13. Schalter nach einem der Ansprüche 1,6 bis 9,11,12, dadurch gekennzeichnet, daß das Zwischenstück (27) als Teil eines Mehrfachkontaktes (28) ausgebildet ist.

14. Schalter nach einem der Ansprüche 1,6 bis 13, dadurch gekennzeichnet, daß das Zwischenstück (27) als Anschluß auf einer Platine angeordnet ist.

15. Schalter nach einem der Ansprüche 1 bis 14, dadurch gekennzeichnet, daß die die beiden Kontaktenden (19,20) steuernde Schaltwalze (11) über eine Zahnstange drehbar sind, die ihrerseits mit einem Betätigungsglied kuppelbar ist.

16. Schalter nach einem der Ansprüche 1 bis 15, dadurch gekennzeichnet, daß das Zwischenstück (27) durch eine Feder belastet ist.

17. Schalter nach einem der Ansprüche 1 bis 16, dadurch gekennzeichnet, daß das zwischen den Kontaktenden (19,20) des Kontaktpaares (14) liegende Zwischenstück (27) über einen Nocken der Schaltwalze (11) aus dem Kontaktpaar herausdrückbar ist.

18. Schalter nach einem der Ansprüche 1,6 bis 9, 11, 12, dadurch gekennzeichnet, daß das Zwischenstück (27) ein elektrisches Bauteil, wie Sicherungselement (29), Diode, Leuchtenelement (30), bildet, hierbei greift das Bauteil mit jeweils einem Zwischenstück (27) zwischen wenigstens zwei Kontaktpaaren (14).

## Claims

1. A switch, in particular a rotary switch, for electrical devices, in particular in the home, in motor vehicles or the like, comprising a switch casing (10), in the interior of which there is provided a switching drum (11) having at least one switching cam track, and at least one pair of contacts (14) arranged on the switch casing (10), the terminal contacts (17) of which project out of the switch casing (10) and of which both contact ends (19, 20) which are disposed in the switch are resiliently loaded towards each other, wherein provided between the ends (19, 20) of the pair of contacts (14), which are disposed in the interior of the switch casing (10), is an intermediate portion (27) against which the two ends (19, 20) bear in a switching position of the switch, in that case the switching drum (11) with its switching cam track transfers the pair of contacts (14) into the individual switching positions thereof, wherein each of the two contacts (15, 16) has a cam-ward projection (18) engaging into a cam track (12, 13) of the switching drum (11), and both contacts (15, 16) are of a resilient and movable configuration, characterised in that the terminal contacts (17) are in the form of ends of the pair of contacts (14; 15, 16), which ends project out of the casing (10), that the resilient contacts (15, 16) of the pair of contacts (14) are loaded by an additional spring (22), and that the spring (22) is unitary in terms of material with the contacts (15, 16) carrying the cam-ward projections (18).

2. A switch according to claim 1 characterised in that the angular spacing on the switching drum (11) of the two cam-ward projections (18) which engage the switching drum (11) is less than or equal to 90°.

3. A switch according to claim 1 or claim 2 characterised in that the spring (22) which loads the contact (15; 16) is formed at that contact end (19; 20) which is movable by the spring (22) in the direction towards the end (20; 19) of a second contact (16, 15).

4. A switch according to claim 3 characterised in that the free end of the spring (22) together with the free ends of the contacts (15, 16) forms the terminal contact (17) for the contacts.

5. A switch according to claim 1 or claim 2 characterised in that the spring (22) which loads the contact (15; 16) is formed on the end forming the terminal contact (17).

6. A switch according to claim 1 characterised in that the intermediate portion (27) is fixedly arranged on the casing (10).

7. A switch according to claim 1 or claim 6 characterised in that the intermediate portion (27) has spring portions against which contact ends (19, 20) come to bear in a switching position.

8. A switch according to one of claims 1, 6 and 7 characterised in that the intermediate portion (27) is larger in terms of its area than the area of the ends (19, 20).

9. A switch according to one of claims 1 and 6 to 8 characterised in that the intermediate portion (27) can be inserted between the two contact ends (19, 20).

10. A switch according to claim 9 characterised in that the insertable intermediate portion (27) is in the form of an insulating member.

11. A switch according to one of claims 1 and 6 to 9 characterised in that the intermediate portion (27) is in the form of part of a contact terminal member (28).

12. A switch according to one of claims 1, 6 to 9 and 11 characterised in that the intermediate portion (27) is in the form of part of a bimetallic element.

13. A switch according to one of claims 1, 6 to 9, 11 and 12 characterised in that the intermediate portion (27) is in the form of part of a multiple contact (28).

14. A switch according to one of claims 1 and 6 to 13 characterised in that the intermediate portion (27) is arranged as a terminal on a board.

15. A switch according to one of claims 1 to 14 characterised in that the switching drum (11) which controls the two contact ends (19, 20) is rotatable by way of a rack which in turn can be coupled to an actuating member.

16. A switch according to one of claims 1 to 15 characterised in that the intermediate portion (27) is loaded by a spring.

17. A switch according to one of claims 1 to 16 characterised in that the intermediate portion (27) which is disposed between the contact ends (19, 20) of the pair of contacts (14) can be urged out of the pair of contacts by way of a cam of the switching drum (11).

18. A switch according to one of claims 1, 6 to 9, 11 and 12 characterised in that the intermediate portion (27) forms an electrical component such as a fuse element (29), diode, light emitting element (30), in that case the component engages with a respective intermediate portion (27) between at least two pairs of contacts (14).

## Revendications

1. Interrupteur, notamment interrupteur rotatif, pour appareils électriques, notamment dans le domaine ménager, dans les véhicules automobiles ou analogues, comprenant un boîtier d'interrupteur (10), à l'intérieur duquel il est prévu un organe rotatif de commande de commutation (11) comportant au moins un jeu de cames de commande de commutation, et au moins une paire (14) de contacts qui sont disposés sur le boîtier (10) de l'interrupteur et dont des bornes de contacts (17) font saillie hors du boîtier (10), les deux extrémités (19, 20) de la paire (14) de contacts qui sont situées dans l'interrupteur étant sollicitées élastiquement l'une vers l'autre, tandis qu'entre ces extrémités (19, 20) de la paire (14) de contacts qui sont situées à l'intérieur du boîtier (10) de l'interrupteur, il est disposé une pièce intermédiaire (27) sur laquelle lesdites extrémités (19, 20) prennent appui dans une position de commutation de l'interrupteur, l'organe rotatif de commande de commutation (11) provoquant, par son jeu de cames de commutation, un passage de la paire (14) de contacts dans ses différentes positions de commutation et chacun des deux contacts (15, 16) comprenant une salle formant contre-came (18) qui coopère avec un jeu de cames (12, 13) de l'organe rotatif de commande de commutation (11), ces deux contacts (15, 16) étant tous deux élastiques et agencés de façon à pouvoir se déplacer,
caractérisé en ce que les bornes de contact (17) constituent les extrémités de la paire de contacts (14 ; 15, 16) qui font saillie hors du boîtier (10), en ce que les contacts élastiques (15, 16) de la paire de contacts (14) sont soumis à la sollicitation d'un ressort supplémentaire (22) et en ce que le ressort (22) est réalisé d'une pièce avec les contacts (15, 16) portant les saillies formant contre-came (18).

2. Interrupteur suivant la revendication 1, caractérisé en ce que l'angle que les deux salles formant contre-came (18) qui coopèrent avec l'organe rotatif de commande de commutation (11) font entre elles par rapport à l'axe de cet organe rotatif est égal ou inférieur à 90°.

3. Interrupteur suivant l'une des revendications 1 et 2, caractérisé en ce que le ressort (22) exerçant une sollicitation sur un contact (15 ; 16) est réalisé d'une pièce à l'extrémité (19 ; 20) du contact qui est agencée de façon à pouvoir être déplacée par le ressort (22) vers l'extrémité (20 ; 19) de l'autre contact (16 ; 15).

4. Interrupteur suivant la revendication 3, caractérisé en ce que l'extrémité libre du ressort (22) constitue avec l'extrémité libre de chaque contact (15, 16) une borne de contact (17) associée à ce contact.

5. Interrupteur suivant l'une des revendications 1 et 2, caractérisé en ce que le ressort (22) exerçant une sollicitation sur le contact (15 ; 16) est venu d'une pièce à l'extrémité constituant la borne de contact (17).

6. Interrupteur suivant la revendication 1, caractérisé en ce que la pièce intermédiaire (27) est fixe sur le boîtier (10).

7. Interrupteur suivant l'une des revendications 1 et 6, caractérisé en ce que la pièce intermédiaire (27) comporte des sections de ressort contre lesquelles les extrémités (19, 20) des contacts viennent en appui dans une position de commutation.

8. Interrupteur suivant l'une des revendications 1, 6 et 7, caractérisé en ce que l'étendue superficielle de la pièce intermédiaire (27) est supérieure à celle des extrémités (19, 20) des contacts.

9. Interrupteur suivant l'une des revendications 1 et 6 à 8, caractérisé en ce que la pièce intermédiaire (27) est agencée de façon à pouvoir être intercalée entre les deux extrémités (19, 20) des contacts.

10. Interrupteur suivant la revendication 9, caractérisé en ce que la pièce intermédiaire (27) agencée de façon à pouvoir être intercalée est réalisée sous la forme d'une partie isolante.

11. Interrupteur suivant l'une des revendications 1 et 6 à 9, caractérisé en ce que la pièce intermédiaire (27) est réalisée sous la forme d'une partie d'une pièce (28) de connexion de contacts.

12. Interrupteur suivant l'une des revendications 1, 6 à 9 et 11, caractérisé en ce que la pièce intermédiaire (27) est réalisée sous la forme d'une partie d'un bilame.

13. Interrupteur suivant l'une des revendications 1, 6 à 9, 11 et 12, caractérisé en ce que la pièce intermédiaire (27) est réalisée sous la forme d'une partie d'un contact multiple (28).

14. Interrupteur suivant l'une des revendications 1 et 6 à 13, caractérisé en ce que la pièce intermédiaire (27) est réalisée sous la forme d'un élément de connexion sur une platine.

15. Interrupteur suivant l'une des revendications 1 à 14, caractérisé en ce que l'organe rotatif de commande de commutation (11 ) commandant les deux extrémités (19, 20) des contacts est agencé de façon à pouvoir être déplacé en rotation au moyen d'une crémaillère qui est elle-même agencée de façon à pouvoir être accouplée à un organe d'actionnement.

16. Interrupteur suivant l'une des revendications 1 à 15, caractérisé en ce que la pièce intermédiaire (27) est soumise à l'action d'un ressort.

17. Interrupteur suivant l'une des revendications 1 à 16, caractérisé en ce que la pièce intermédiaire (27), située entre les extrémités (19, 20) de la paire de contacts (14), est agencée de façon à pouvoir être repoussée d'entre la paire de contacts au moyen d'une came de l'organe rotatif de commande de commutation (11).

18. Interrupteur suivant l'une des revendications 1, 6 à 9, 11 et 12, caractérisé en ce que la pièce intermédiaire (27) constitue un composant électrique, tel qu'un fusible (29), une diode ou un élément lumineux (30), ce composant pénétrant par une pièce intermédiaire (27) respective entre au moins deux paires de contacts (14).
